# EUROPÄISCHE PATENTSCHRIFT

(11) **EP 3 390 754 B1**
(45) Veröffentlichungstag und Bekanntmachung des Hinweises auf die Patenterteilung: **03.07.2024**
(21) Anmeldenummer: 17701860.3
(22) Anmeldetag: 26.01.2017
(51) Int. Cl.: E05D 15/06

(54) **BESCHLAGANORDNUNG**
FITTING ASSEMBLY
ENSEMBLE FERRURE

(30) Priorität: 03.02.2016 DE 102016101869
(43) Veröffentlichungstag der Anmeldung: 24.10.2018
(73) Patentinhaber: MACO Technologie GmbH, 5020 Salzburg (AT)
(72) Erfinder: FELBER, Wolfgang, 5230 Mattighofen (AT); SCHÖRGHOFER, Andreas, 5400 Hallein (AT)
(74) Vertreter: Manitz Finsterwald Patent- und Rechtsanwaltspartnerschaft mbB
(86) Internationale Anmeldenummer: PCT/EP2017/051628
(87) Internationale Veröffentlichungsnummer: WO 2017/133959

(56) Entgegenhaltungen:
- CN-U- 203 271 401
- DE-A1-102006 054 924
- DE-U1-202006 010 313
- US-A- 2 650 387
- US-A1- 2005 081 737

## Beschreibung

Die vorlieende Erfindung betrifft eine Beschlaganordnung für Hebe-Schiebe-Türen, Hebe-Schiebe-Fenster oder dergleichen. Unter "dergleichen" sind alle Elemente zu verstehen, die zum Verschließen oder Abdecken einer Öffnung eines Gebäudes oder eines Transportmittels dienen, beispielsweise auch einer Luke.

Bekannte Beschlaganordnungen für Schiebetüren weisen oftmals eine zur Befestigung an einer ortsfesten Wand oberhalb der Tür ausgebildete Führungsschiene und eine daran geführte flügelfeste Einheit - meist eine Art Schlitten - auf. Diese flügelfeste Einheit muss in einem engen Toleranzbereich passend zur Führungsschiene gefertigt sein, um eine spielfreie, qualitativ hochwertig anmutende Führung der flügelfesten Einheit an der Führungsschiene zu garantieren.

Die CN 203271401 U zeigt eine Beschlaganordnung für eine Schiebetür gemäß dem Oberbegriff des Anspruchs 1. Die US 2,650,387 A zeigt weitere Beschlaganordnungen für eine Schiebetür. Die US 2005/081737 A1 beschreibt ein Rolltor und dessen Führung. Die DE 10 2006 054 924 A1 zeigt ebenfalls eine Beschlaganordnung für eine Schiebetür.

Ausgehend vom bekannten Stand der Technik ist es eine Aufgabe der Erfindung eine Beschlaganordnung bereitzustellen, welche größere Toleranzen bei der Fertigung der führungsrelevanten Teile erlaubt, wobei jedoch die Qualität der Führung durch die größeren Toleranzen nicht negativ beeinträchtigt wird, welche kompakt ausgestaltet ist und sich zur Verwendung von Hebe-Schiebe-Türen eignet.

Die Aufgabe wird gelöst durch eine Beschlaganordnung gemäß Anspruch 1 umfassend eine zur Befestigung an einer ortsfesten Wand ausgebildete, langgestreckte Führungsschiene und eine in der Führungsschiene geführte Anlageeinheit, wobei an der Führungsschiene zwei zueinander entgegengesetzt ausgerichtete Führungsflächen vorgesehen sind und die Anlageeinheit zwei zueinander entgegengesetzt ausgerichtete Anlageelemente umfasst, wobei eines der Anlageelemente zur geführten Anlage an einer der Führungsflächen ausgebildet ist und das andere Anlageelement zur geführten Anlage an der anderen Führungsfläche ausgebildet ist, um die Anlageeinheit in der Führungsschiene zu führen, wobei eine Vorspanneinrichtung vorgesehen ist, mittels der die Anlageelemente jeweils quer zur Längserstreckung der Führungsschiene gegen die dem jeweiligen Anlageelement zugeordnete Führungsfläche vorspannbar sind und dass die Anlageeinheit eine Linearführung umfasst, mittels derer zumindest eines der beiden Anlageelemente in einer Richtung senkrecht zu den Führungsflächen geführt gelagert ist, wobei die Vorspanneinrichtung an der Anlageeinheit angeordnet ist, und wobei die Vorspanneinrichtung zwischen den Anlageelementen angeordnet ist, wobei in der Führungsschiene ein Freiraum ausgeformt ist, in den die Anlageeinheit entlang der Führungsflächen quer zur Hauptschieberichtung der Anlageeinheit von einer abgesenkten Position in eine angehobene Position verschiebbar ist.

In einem montierten Zustand wird somit eines der Anlageelemente gegen eine erste Führungsfläche und das andere Anlageelement gegen eine zweite Führungsfläche gedrückt.

Hierdurch werden die Anlageelemente und die Führungsflächen so gegeneinander gedrückt, dass ein ständiger Führungskontakt zwischen beiden Anlageelementen und den jeweiligen Führungsflächen besteht. Beispielsweise können so Fertigungstoleranzen im Abstand der Führungsflächen oder eine abnutzungsbedingte Änderung des Abstands der Führungsflächen durch die Vorspanneinrichtung ausgeglichen werden. Die Reibkraft zwischen den Anlageelementen und der Führungsschiene bleibt trotz höherer Toleranzen im Wesentlichen konstant und die Führung wirkt weiterhin qualitativ hochwertig.

Vorteilhafte Ausführungsformen sind den Unteransprüchen, der Beschreibung sowie den Zeichnungen zu entnehmen.

Sind die Anlageelemente innen und die Führungsflächen außen angeordnet, kann die zwischen den Anlageelementen angeordnete Vorspanneinrichtung die Anlageelemente nach außen gegen die Führungsflächen drücken. Gemäß dieser Ausführungsform kann die Vorspanneinrichtung auf besonders einfache Art und Weise ausgebildet sein und beispielsweise eine Druckfeder umfassen.

Hauptschieberichtung bedeutet im Zusammenhang des Anspruchs 1 die Richtung, in der die Anlageeinheit und ein im montierten Zustand mit der Anlageeinheit verbundener Flügel zum Öffnen und Schließen des Flügels zusammen verschiebbar sind.

Gemäß einer Ausführungsform ist genau eines der beiden Anlageelemente in einer Richtung quer zu der Hauptschieberichtung translatorisch bewegbar und das andere der beiden Anlageelemente nicht translatorisch bewegbar, d.h. ortsfest, an der Anlageeinheit angeordnet. In anderen Worten kann das zweite Anlageelement so an der Anlageeinheit befestigt sein, dass das Anlageelement keine relative translatorische Bewegung gegenüber der restlichen Anlageeinheit vollziehen kann. Dies erleichtert die Herstellung und Montage der Beschlaganordnung.

Bei der Linearführung der Anlageeinheit verläuft die geführte translatorische Bewegung entlang einer Geraden.

Die Führung kann beispielsweise in Form einer Führungsnut in der Anlageeinheit ausgebildet sein. Die Führung kann aber auch durch die Vorspanneinrichtung, beispielsweise durch ein druckelastisches aber biegesteifes Federelement, gebildet sein.

Gemäß einer bevorzugten Ausführungsform sind die zueinander entgegengesetzt ausgerichteten Führungsflächen im montierten Zustand im Wesentlichen senkrecht, d.h. parallel zur Flügelebene, angeordnet. Die Führungsflächen können aber auch parallel zueinander aber nicht parallel zur Flügelebene angeordnet sein.

Um die Reibung der Anlageelemente an den Führungsflächen zu vermindern, kann zumindest eines der Anlageelemente, bevorzugt jedes der Anlageelemente, drehbar mit der Anlageeinheit gekoppelt sein. So kann die Reibung zwischen den Anlageelementen und den Führungsflächen auf eine Rollreibung reduziert werden.

Zumindest eines der Anlageelemente kann um eine Drehachse mit der Anlageeinheit drehbar gelagert sein, welche parallel zu zumindest einer der Führungsflächen angeordnet ist. Das Anlageelement kann eine mit der Führungsfläche in Kontakt bringbare Anlagefläche aufweisen, welche als Umfangsfläche eines zylindrischen Körpers ausgebildet ist.

Speziell können alle Anlageelemente der Anlageeinheit um jeweils eine Drehachse mit der Anlageeinheit drehbar gelagert sein, welche parallel zu den Führungsflächen angeordnet sind. Jedes der Anlageelemente kann eine mit der jeweiligen Führungsfläche in Kontakt bringbare Anlagefläche aufweisen, welche als Umfangsfläche eines zylindrischen Körpers ausgebildet ist.

Generell kann zumindest eines der Anlageelemente eine nach außen gekrümmte Anlagefläche aufweisen. Sind die Anlageelemente nicht drehbar gelagert, kann so zumindest die Gleitreibung reduziert werden. Sind die Anlageelemente drehbar gelagert, so kann die nach außen gekrümmte Anlagefläche bevorzugt einen konstanten Radius aufweisen.

Die Merkmale, welche für zumindest eines der Anlageelemente beschrieben werden, können auch an allen oder einer Mehrzahl von Anlageelementen verwirklicht sein.

Gemäß einer speziellen Ausführungsform kann zumindest eines der Anlageelemente als Rolle ausgebildet sein. Eine Rolle hat zumindest abschnittsweise einen konstanten Durchmesser, ist mittig drehbar gelagert, und weist eine äußere Umfangsfläche auf, welche im vorliegenden Fall der Anlagefläche entspricht.

Um auf eine einfache Art und Weise eine Vorspannung zu erzeugen, kann die Vorspanneinrichtung ein Federelement umfassen. Beispielsweise kann das Federelement die folgenden Elemente umfassen: eine oder mehrere Schraubenfedern, Blattfedern, Torsionsfedern, Elastomerfedern, Gasdruckfedern, etc. Gemäß einer besonders kostengünstigen Lösung kann die Vorspanneinrichtung eine Schraubendruckfeder umfassen. Alternativ zu dem zuvor genannten Federelement kann die Vorspanneinrichtung beispielsweise einen Keil umfassen, welcher sich durch Gewichtskraft zwischen die Anlageelemente drückt.

Das Federelement kann direkt oder indirekt mit der Achse des translatorisch bewegbaren Anlageelements gekoppelt sein. Zusätzlich kann das Federelement direkt oder indirekt mit der Achse des translatorisch festen Anlageelements gekoppelt sein. Hierdurch kann auf einfache Weise eine Vorspannung zwischen den beiden Anlageelementen erzeugt werden.

Gemäß einer kostengünstigen und zuverlässigen Ausführungsform kann das Federelement als Druckfeder ausgebildet sein, welche zwischen den Anlageelementen angeordnet ist und die Anlageelemente jeweils gegen die Führungsflächen drückt. Durch diese Ausführungsform kann auch der Bauraum besonders kompakt gehalten werden.

Bevorzugt ist die Beschlaganordnung Teil einer Hebe-Schiebe-Einheit. Die Hebe-Schiebe-Einheit, beispielsweise eine Hebe-Schiebe-Tür oder ein Hebe-Schiebe-Fenster, ist von einer abgesenkten Position in eine angehobene Position und zurück verstellbar. Dabei kann die Hebe-Schiebe-Einheit in der angehobenen Position in der Hauptverschieberichtung verschiebbar sein. In der abgesenkten Position kann die Hebe-Schiebe-Einheit hingegen unverschiebbar sein.

Um die Beschlaganordnung auch für Hebe-Schiebe-Elemente verwenden zu können, ist in der Führungsschiene ein Freiraum ausgeformt, in den die Anlageeinheit entlang der Führungsflächen quer zur Hauptschieberichtung von der abgesenkten Position in die angehobene Position, d.h. nach oben, bewegbar ist. Die Führungsflächen sind bevorzugt entlang eines zu bewältigenden Hubwegs eben und parallel zueinander ausgebildet, um beim Anheben des Türflügels ein Entlanggleiten der Anlageelemente ohne Verkanten zu unterstützen.

Um beim Absenken des Türflügels eine Selbstzentrierung der Anlageeinheit relativ zu den Führungsflächen zu gewährleisten, können an der Anlageeinheit zwei spiegelsymmetrische Schrägflächen ausgebildet sein, die in der abgesenkten Position der Anlageeinheit mit einer Auflageeinheit der Führungsschiene in Kontakt stehen. Beim Absenken der Anlageeinheit von einem Zustand, in dem die Anlageeinheit verschiebbar ist, in einen Zustand, bei dem die Anlageeinheit an der Anlageeinheit anliegt und nicht mehr verschiebbar ist, wird die Anlageeinheit somit durch die Schrägflächen zentriert und an jeder Schrägfläche ein Flächenkontakt zwischen der Anlageeinheit und der Auflageeinheit gebildet.

Vorzugsweise besteht die Auflageeinheit oder zumindest deren Auflagefläche aus Dichtungsmaterial, sodass die Anlageeinheit in abgesenkter Position einen Innenraum der Führungsschiene verschließt und abdichtet.

Um bei einer Installation am Einbauort die Anlageeinheit und den mit der Anlageeinheit verbundenen Türflügel auf einfache Weise in die Führungsschiene einführen zu können, kann die Führungsschiene eine demontierbare Einbauleiste umfassen, welche sich entlang der Hauptschieberichtung der Anlageeinheit erstreckt und in demontiertem Zustand eine Freifläche zum Einbau der Anlageeinheit quer zur Hauptschieberichtung bereitstellt. Die Einbauleiste kann einen Teil der Auflageeinheit umfassen, wobei die Einbauleiste und die Auflageeinheit bevorzugt zwei miteinander verbundene separate Teile sind.

Nachfolgend wird die Erfindung anhand einer rein beispielhaften Ausführungsform unter Bezugnahme auf die beigefügten Zeichnungen beschrieben. Es zeigen:
- Fig. 1: eine Schnittdarstellung einer erfindungsgemäßen Beschlaganordnung in montiertem Zustand;
- Fig. 2: eine Draufsicht auf die Anlageeinheit der Beschlaganordnung aus Fig. 1.

Fig. 1 zeigt eine Beschlaganordnung 10 einer Schiebetür mit einer Führungsschiene 12 und einer an einem verschiebbaren Flügel 14 angeordneten Anlageeinheit 16, die mit einem Rahmen 40 des verschiebbaren Flügels 14 verbunden ist. Weiterhin ist ein parallel zu dem verschiebbaren Flügel 14 angeordneter, feststehender Flügel 18 mit einem Rahmen 20 dargestellt. Der verschiebbare Flügel 14 ist durch einen üblichen, nicht näher erläuterten Anhebemechanismus von einer abgesenkten Position (Fig. 1) in eine angehobene Position versetzbar und in der angehobenen Position in einer Hauptschieberichtung 36 verschiebbar.

Die Anlageeinheit 16 des verschiebbaren Flügels 14 weist zwei rollenförmige Anlageelemente 22, 24 auf, wobei das erste Anlageelement 22 mit einer ersten Führungsfläche 26 der Führungsschiene 12 und das zweite Anlageelement 24 mit einer zweiten Führungsfläche 28 der Führungsschiene 12 kraftschlüssig in Kontakt steht. Dies wird durch eine als vorgespannte Druckfeder ausgebildete Vorspanneinrichtung 30 bewirkt, die die Anlageelemente 22, 24 an die jeweiligen Führungsflächen 26, 28 drückt. Die Anlageelemente 22, 24 sind jeweils drehbar um Drehachsen 32, 34 gelagert, sodass die Anlageelemente 22, 24, wenn der verschiebbare Türflügel 14 mit der Anlageeinheit 16 in der Hauptschieberichtung 36 verschoben wird, an den Führungsflächen 26, 28 entlangrollen.

Die beiden Anlageelemente 22, 24 sind mit einem Führungselement 38 der Anlageeinheit 16 gekoppelt. Das erste Anlageelement 22 ist dabei translatorisch ortsfest und lediglich - wie bereits erwähnt - rotatorisch bewegbar, also drehbar, mit dem Führungselement 38 gekoppelt. Das zweite Anlageelement 24 ist translatorisch entlang der Längserstreckung des Führungselements 38, das heißt zwischen den Führungsflächen 26 und 28 senkrecht zur Hauptschieberichtung 36, und rotatorisch bewegbar gelagert. Verändert sich der Abstand zwischen der ersten Führungsfläche 26 und der zweiten Führungsfläche 28 entlang einer Länge der Führungsschiene - beispielsweise durch Maßtoleranzen oder Verschleiß - so gleicht die Vorspanneinrichtung 30 diese Abstandsunterschiede aus. Hierdurch liegen die Anlageelemente 22, 24 stets an den Führungsflächen 26, 28 an.

Die Anlageeinheit 16 umfasst ferner einen Rahmen 40, der eine im vorliegenden Fall dreifach verglasten Flügelfläche 42 umrahmt und dabei stirnseitig an allen Seiten U-förmig umgreift. Der Rahmen 40 weist zwei schräge Flächen 44, 46 auf, so dass die Breite des Rahmens 40 in Richtung zur verglasten Flügelfläche 42 hin kontinuierlich abnimmt. Beim Absenken des verschiebbaren Flügels 14 wird der Flügel 14 durch die schrägen Flächen 44, 46 relativ zu den Führungsflächen 26, 28 zentriert, indem die schrägen Flächen 44, 46 an einer zwei Dichtelemente 48, 50 umfassenden Auflageeinheit 72 zur Anlage kommen. In der abgesenkten Position des verschiebbaren Flügels 14 (Fig. 1) stehen die schrägen Flächen 44, 46 mit den Dichtelementen 48, 50 flächig in Kontakt, wodurch ein Innenraum der Führungsschiene 12 abgedichtet wird.

Die Führungsschiene 12 ist langgestreckt profilförmig und symmetrisch zu ihrer Längsachse ausgebildet und weist einen ersten Bereich 49 auf, welcher in einer Wand 51 versenkt ist, und einen zweiten schmaleren Bereich 53, welcher aus der Wand 51 herausragt. Entlang der Hauptschieberichtung 36 sind an der Innen- und Außenseite der Führungsschiene 12 entfernbare Einbauleisten 52, 54 angeordnet, mittels derer der Einbau des feststehenden Türflügels 18 und des verschiebbaren Türflügels 14 erleichtert wird. Die Einbauleisten 52, 54 schließen bündig mit äußeren Stegen 55, 57 der Führungsschiene 12 ab, wobei die Kontaktfläche zwischen den äußeren Stegen 55, 57 und der Einbauleisten 52, 54 in einer Ebene mit einer Unterseite der Wand 51 liegt. Die Höhe der Einbauleisten 52, 54 entspricht somit der Höhe des schmaleren Bereichs 53 der Führungsschiene 12.

Pro Türflügel 14, 18 ist jeweils ein inneres Dichtelement 48, 48' und ein äußeres Dichtelement 50, 50' vorgesehen. Alle Dichtelemente 48, 48', 50, 50' weisen jeweils eine an die schrägen Flächen 44, 46 der Rahmen 40, 20 angepasste schräge Dichtungsfläche auf und sind auf der dieser Dichtungsfläche gegenüberliegenden Seite mittels eines elastisch ausgebildeten Halteabschnitts 60, 62 in an den Einbauleisten 52, 54 und beidseitig an einem mittleren Steg 64 ausgeformten Nuten 63, 65 fixiert.

Die Rahmen 40, 20 und die Dichtelemente 48, 48', 50, 50' sind für den verschiebbaren Flügel 14 und den feststehenden Flügel 18 baugleich ausgebildet, sodass aufgrund der Verwendung von Gleichteilen Kosten eingespart werden können.

Durch den achssymmetrischen Aufbau der Führungsschiene 12 kann ferner frei gewählt werden, ob der verschiebbare Flügel 14 außen oder innen, d.h. in Fig. 1 rechts oder links, angeordnet werden soll.

Die Führungsschiene 12 definiert in ihrem Inneren einen Freiraum 66. Dieser Freiraum 66 innerhalb der Führungsschiene 12 oberhalb der abgesenkten Anlageeinheit 16 ist bewusst so gewählt, dass ein Anheben des verschiebbaren Flügels 14 möglich ist, ohne dass das Führungselement 38 oder ein anderes Teil der Anlageeinheit 16 mit der Führungsschiene 12 kollidiert. Die Führungsflächen 26, 28 sind parallel zueinander ausgerichtet und in ihrer Höhe so gewählt, dass die Anlageelemente 22, 24 beim Anheben des verschiebbaren Flügels 14 an den Führungsflächen 26, 28 entlang nach oben gleiten können und beim Absenken des verschiebbaren Flügels 14 an den Führungsflächen 26, 28 entlang wieder nach unten gleiten können. In der angehobenen Stellung steht der Rahmen40 nicht in Kontakt mit den Dichtungen 48, 50 und der gesamte Flügel 14 ist entlang der Hauptverschieberichtung 36 mit geringem Kraftaufwand verschiebbar.

Fig. 2 zeigt eine Detailansicht der Anlageeinheit 16 in einer Draufsicht. Wie dort zu erkennen ist, stehen die als Rollen ausgebildeten Anlageelemente 22, 24 über das Führungselement 38 und den Rahmen 40 seitlich hinaus, sodass einzig die Anlageelemente 22, 24 an ihren Umfangsflächen 68, 70, d.h. ihren Anlageflächen, mit den an der Führungsschiene 12 (Fig. 1) ausgebildeten Führungsflächen 26, 28 in Kontakt stehen. Der Abstand der Drehachsen 32, 34 der Anlageelemente 22, 24 ist durch ein Stauchen oder Entspannen der Vorspanneinrichtung 30 variabel einstellbar, wobei sich der Abstand der Drehachsen 32, 34 automatisch an den Abstand der Führungsflächen 26, 28 (Fig. 1) anpasst. Hierzu ist die Vorspanneinrichtung 30 direkt oder indirekt mit beiden Drehachsen 32, 34 verbunden, um die Anpresskraft der Vorspanneinrichtung 30 auf die Anlageelemente 22, 24 zu übertragen.

Entlang der Hauptschieberichtung 36 können mehrere gleichartige Anlageeinheiten 16 angeordnet sein, um den verschiebbaren Flügel 14 in der Führungsschiene 12 definiert zu führen.

### Bezugszeichenliste

- 10: Beschlaganordnung
- 12: Führungsschiene
- 14: verschiebbarer Flügel
- 16: Anlageeinheit
- 18: feststehender Flügel
- 20: Rahmen
- 22,24: Anlageelemente
- 26, 28: Führungsfläche
- 30: Vorspanneinrichtung
- 32, 34: Drehachsen
- 36: Hauptverschieberichtung
- 38: Führungselement
- 40: Rahmen
- 42: Flügelfläche
- 44, 46: schräge Flächen
- 48, 50: Dichtelemente
- 49, 53: Bereich
- 51: Wand
- 52, 54: Einbauleisten
- 55, 57: äußerer Steg
- 60, 62: Halteabschnitt
- 63, 65: Nuten
- 64: mittlerer Steg
- 66: Freiraum
- 68, 70: Umfangsflächen
- 72: Auflageeinheit

## Patentansprüche

1. Beschlaganordnung (10) für Hebe-Schiebe-Türen, Hebe-Schiebe-Fenster oder dergleichen umfassend
eine zur Befestigung an einer ortsfesten Wand (51) ausgebildete, langgestreckte Führungsschiene (12) und
eine in der Führungsschiene (12) geführte Anlageeinheit (16),
wobei an der Führungsschiene (12) zwei zueinander entgegengesetzt ausgerichtete Führungsflächen (26, 28) vorgesehen sind und die Anlageeinheit (16) zwei zueinander entgegengesetzt ausgerichtete Anlageelemente (22, 24) umfasst,
wobei eines der Anlageelemente (22) zur geführten Anlage an einer der Führungsflächen (26) ausgebildet ist und das andere Anlageelement (24) zur geführten Anlage an der anderen Führungsfläche (28) ausgebildet ist, um die Anlageeinheit (16) in der Führungsschiene (12) zu führen,
wobei eine Vorspanneinrichtung (30) vorgesehen ist, mittels der die Anlageelemente (22, 24) jeweils quer zur Längserstreckung der Führungsschiene (12) gegen die dem jeweiligen Anlageelement (22, 24) zugeordnete Führungsfläche (26, 28) vorspannbar sind,
wobei die Anlageeinheit eine Linearführung (38) umfasst, mittels derer zumindest eines der beiden Anlageelemente (22, 24) in einer Richtung senkrecht zu den Führungsflächen (26, 28) geführt gelagert ist,
wobei die Vorspanneinrichtung (30) an der Anlageeinheit (16) angeordnet ist, und
wobei die Vorspanneinrichtung (30) zwischen den Anlageelementen (22, 24) angeordnet ist,
**dadurch gekennzeichnet, dass**
in der Führungsschiene (12) ein Freiraum (66) ausgeformt ist, in den die Anlageeinheit (16) entlang der Führungsflächen (26, 28) quer zur Hauptschieberichtung (36) der Anlageeinheit (16) von einer abgesenkten Position in eine angehobene Position verschiebbar ist.

2. Beschlaganordnung nach Anspruch 1, **dadurch gekennzeichnet, dass** mittels der Linearführung (38) genau eines der beiden Anlageelemente (24) in einer Richtung senkrecht zu den Führungsflächen (26, 28) geführt gelagert ist.

3. Beschlaganordnung nach zumindest einem der vorherigen Ansprüche, **dadurch gekennzeichnet, dass** zumindest eines der beiden Anlageelemente (22, 24), insbesondere das genau eine der beiden Anlageelemente (24), senkrecht zur Hauptschieberichtung (36) der Anlageeinheit geführt gelagert ist.

4. Beschlaganordnung nach zumindest einem der vorherigen Ansprüche, **dadurch gekennzeichnet, dass** eines der Anlageelemente (22) ortsfest an der Anlageeinheit (16) angeordnet ist.

5. Beschlaganordnung nach zumindest einem der vorherigen Ansprüche, **dadurch gekennzeichnet, dass** zumindest eines der Anlageelemente (22, 24), insbesondere jedes der Anlageelemente (22, 24), drehbar mit der Anlageeinheit (16) gekoppelt ist oder sind.

6. Beschlaganordnung nach zumindest einem der vorherigen Ansprüche, **dadurch gekennzeichnet, dass** zumindest eines der Anlageelemente (22, 24), insbesondere alle Anlageelemente (22, 24), eine nach außen gekrümmte Anlagefläche (68, 70) aufweist oder aufweisen.

7. Beschlaganordnung nach zumindest einem der vorherigen Ansprüche, **dadurch gekennzeichnet, dass** zumindest eines der Anlageelemente (22, 24), insbesondere alle Anlageelemente (22, 24), als Rolle ausgebildet ist oder sind.

8. Beschlaganordnung nach zumindest einem der vorherigen Ansprüche, **dadurch gekennzeichnet, dass** die Vorspanneinrichtung (30) ein Federelement umfasst.

9. Beschlaganordnung nach Anspruch 8, **dadurch gekennzeichnet, dass** das Federelement als Druckfeder ausgebildet und zwischen den Anlageelementen (22, 24) angeordnet ist.

10. Beschlaganordnung nach zumindest einem der vorherigen Ansprüche, **dadurch gekennzeichnet, dass** an der Anlageeinheit (16) Schrägflächen (44, 46) ausgebildet sind, die in einer abgesenkten Position der Anlageeinheit (16) mit einer insbesondere Dichtelemente (48, 50) aufweisende Auflageeinheit (72) der Führungsschiene (12) vorzugsweise abdichtend in Kontakt stehen.

## Claims

1. A fitting arrangement (10) for lift and slide doors, lift and slide windows or the like, said fitting arrangement (10) comprising
an elongated guide rail (12) configured for fastening to a stationary wall (51), and
a contact unit (16) guided in the guide rail (12),
wherein two guide surfaces (26, 28) oriented opposite one another are provided at the guide rail (12) and the contact unit (16) comprises two contact elements (22, 24) oriented opposite one another,
wherein one of the contact elements (22) is configured for a guided contact with one of the guide surfaces (26) and the other contact element (24) is configured for a guided contact with the other guide surface (28) to guide the contact unit (16) in the guide rail (12),
wherein a preloading device (30) is provided by means of which the contact elements (22, 24) can each be preloaded transversely to the longitudinal extent of the guide rail (12) against the guide surface (26, 28) associated with the respective contact element (22, 24),
wherein the contact unit comprises a linear guide (38) by means of which at least one of the two contact elements (22, 24) are supported guided in a direction perpendicular to the guide surfaces (26, 28),
wherein the preloading device (30) is arranged at the contact unit (16), and wherein the preloading device (30) is arranged between the contact elements (22, 24),
**characterized in that**,
in the guide rail (12), a free space (66) is formed into which the contact unit (16) can be displaced along the guide surfaces (26, 28) transversely to the main sliding direction (36) of the contact unit (16) from a lowered position into a raised position.

2. A fitting arrangement according to claim 1,
**characterized in that**
exactly one of the two contact elements (24) is supported guided in a direction perpendicular to the guide surfaces (26, 28) by means of the linear guide (38).

3. A fitting arrangement according to at least one of the preceding claims, **characterized in that**
at least one of the two contact elements (22, 24), in particular the exactly one of the two contact elements (24), is supported guided perpendicular to the main sliding direction (36) of the contact unit.

4. A fitting arrangement according to at least one of the preceding claims, **characterized in that**
one of the contact elements (22) is arranged in a fixed position at the contact unit (16).

5. A fitting arrangement according to at least one of the preceding claims, **characterized in that**
at least one of the contact elements (22, 24), in particular each of the contact elements (22, 24), is or are rotatably coupled to the contact unit (16).

6. A fitting arrangement according to at least one of the preceding claims, **characterized in that**
at least one of the contact elements (22, 24), in particular all the contact elements (22, 24), has or have an outwardly curved contact surface (68, 70).

7. A fitting arrangement according to at least one of the preceding claims, **characterized in that**
at least one of the contact elements (22, 24), in particular all the contact elements (22, 24), is or are configured as a roller.

8. A fitting arrangement according to at least one of the preceding claims, **characterized in that**
the preloading device (30) comprises a spring element.

9. A fitting arrangement according to claim 8,
**characterized in that**
the spring element is configured as a compression spring and is arranged between the contact elements (22, 24).

10. A fitting arrangement according to at least one of the preceding claims, **characterized in that**
slanted surfaces (44, 46) are formed at the contact unit (16) and, in a lowered position of the contact unit (16), are preferably in sealing contact with a support unit (72) of the guide rail (12) that in particular has sealing elements (48, 50).

## Revendications

1. Ensemble ferrure (10) pour portes soulevant-coulissantes, fenêtres soulevant-coulissantes ou similaires, comprenant
un rail de guidage (12) allongé, conçu pour être fixé à une paroi fixe (51), et
une unité d'appui (16) guidée dans le rail de guidage (12),
dans lequel
deux surfaces de guidage (26, 28) orientées en sens inverse l'une de l'autre sont prévues sur le rail de guidage (12), et l'unité d'appui (16) comprend deux éléments d'appui (22, 24) orientés en sens inverse l'un de l'autre, l'un des éléments d'appui (22) est conçu pour l'appui guidé sur l'une des surfaces de guidage (26), et l'autre élément d'appui (24) est conçu pour l'appui guidé sur l'autre surface de guidage (28), afin de guider l'unité d'appui (16) dans le rail de guidage (12),
il est prévu un dispositif de précontrainte (30) permettant de précontraindre les éléments d'appui (22, 24) chacun transversalement à l'extension longitudinale du rail de guidage (12) contre la surface de guidage (26, 28) associée à l'élément d'appui respectif (22, 24),
l'unité d'appui (16) comprend un guidage linéaire (38) au moyen duquel l'un au moins des deux éléments d'appui (22, 24) est monté de manière guidée dans une direction perpendiculaire aux surfaces de guidage (26, 28),
le dispositif de précontrainte (30) est disposé sur l'unité d'appui (16), et
le dispositif de précontrainte (30) est disposé entre les éléments d'appui (22, 24),
**caractérisé en ce que**
un espace libre (66) est formé dans le rail de guidage (12), dans lequel l'unité d'appui (16) peut être déplacée depuis une position abaissée vers une position relevée le long des surfaces de guidage (26, 28) transversalement à la direction de coulissement principale (36) de l'unité d'appui (16).

2. Ensemble ferrure selon la revendication 1,
**caractérisé en ce que**
précisément l'un parmi les deux éléments d'appui (24) est monté de manière guidée dans une direction perpendiculaire aux surfaces de guidage (26, 28) au moyen du guidage linéaire (38).

3. Ensemble ferrure selon l'une au moins des revendications précédentes, **caractérisé en ce que**
l'un au moins parmi les deux éléments d'appui (22, 24), en particulier précisément ledit élément parmi les deux éléments d'appui (24), est monté de manière guidée perpendiculairement à la direction de coulissement principale (36) de l'unité d'appui.

4. Ensemble ferrure selon l'une au moins des revendications précédentes, **caractérisé en ce que**
l'un des éléments d'appui (22) est disposé de manière fixe sur l'unité d'appui (16).

5. Ensemble ferrure selon l'une au moins des revendications précédentes, **caractérisé en ce que**
l'un au moins des éléments d'appui (22, 24), en particulier chacun des éléments d'appui (22, 24), est ou sont couplés en rotation avec l'unité d'appui (16).

6. Ensemble ferrure selon l'une au moins des revendications précédentes, **caractérisé en ce que**
l'un au moins des éléments d'appui (22, 24), en particulier tous les éléments d'appui (22, 24), présente(nt) une surface d'appui (68, 70) incurvée vers l'extérieur.

7. Ensemble ferrure selon l'une au moins des revendications précédentes, **caractérisé en ce que**
l'un au moins des éléments d'appui (22, 24), en particulier tous les éléments d'appui (22, 24), est ou sont réalisés sous forme de rouleau.

8. Ensemble ferrure selon l'une au moins des revendications précédentes, **caractérisé en ce que**
le dispositif de précontrainte (30) comprend un élément de ressort.

9. Ensemble ferrure selon la revendication 8,
**caractérisé en ce que**
l'élément de ressort est conçu comme un ressort de compression et est disposé entre les éléments d'appui (22, 24).

10. Ensemble ferrure selon l'une au moins des revendications précédentes, **caractérisé en ce que**
des surfaces inclinées (44, 46) sont formées sur l'unité d'appui (16), qui, dans une position abaissée de l'unité d'appui (16), sont en contact, de préférence étanche, avec une unité d'appui (72) du rail de guidage (12), laquelle présente en particulier des éléments d'étanchéité (48, 50).
